# FASCICULE DE BREVET EUROPEEN

(11) **EP 0 310 488 B1**
(45) Date de publication et mention de la délivrance du brevet: **03.04.1991**
(21) Numéro de dépôt: 88402422.5
(22) Date de dépôt: 26.09.1988
(51) Int. Cl.: E03F 5/02, E02D 29/12

(54) **Regard pour installations de transport de fluide**
Reinigungsöffnung für Anlagen zum Transportieren von Flüssigkeiten
Inspection manhole for fluid transport installations

(30) Priorité: 02.10.1987 FR 8713652
(43) Date de publication de la demande: 05.04.1989
(73) Titulaire: WAVIN B.V., NL-8031 EM Zwolle (NL)
(72) Inventeur: Muscianese, Guiseppe, F-77230 Villeneuve S. Damartin en Goelle (FR); Frank, Michel, F-03150 Varennes sur Allier (FR); Gander, Christian, F-03200 Vichy (FR)
(74) Mandataire: Chameroy, Claude

(56) Documents cités:
- DE-A- 1 609 143
- DE-A- 2 546 800
- DE-A- 3 530 762
- DE-U- 8 608 182
- GB-A- 1 363 302
- GB-A- 1 568 364

## Description

La présente invention concerne un regard pour installations de transport de fluide, par exemple une installation de drainage ou d'égout, du type comprenant un fond de regard en matière plastique à double paroi avec des ouvertures latérales pour y raccorder des entrées et/ou des sorties de fluide, et une ou plusieurs rehausses venant s'adapter sur le fond de regard.

On connaît un fond de regard en matière plastique à double paroi, dans lequel l'espace entre les deux parois est destiné à recevoir du béton ou un produit analogue lors de sa pose sur le site, en vue d'augmenter son poids et sa résistance mécanique, voir par exemple DE-U-8 608 182. Toutefois, on a pu constater qu'un tel fond de regard ne présentait pas une rigidité suffisante à sa partie inférieure, ce qui pouvait poser des problèmes, notamment lors de la mise en place du béton.

La présente invention a donc pour but principal de remédier à cet inconvénient et, pour ce faire, elle a pour objet un regard du type susmentionné qui se caractérise essentiellement en ce que la paroi inférieure extérieure du fond de regard est munie de creux servant de nervures de renforcement.

De préférence, ces creux sont de forme tronconique et le sommet des creux fait partie intégrante de la paroi inférieure intérieure du fond de regard.

Ainsi, les deux parois inférieures du fond restent parfaitement écartées l'une de l'autre en ménageant un espace dans lequel on peut introduire le béton sans aucune difficulté.

Dans une forme de réalisation particulière de l'invention, le fond de regard a une section circulaire.

Quant aux rehausses, elles sont réalisées en matière plastique avec une double paroi circulaire correspondant à la double paroi du fond et une lèvre inférieure destinée à venir s'emboîter à l'intérieur de la paroi latérale intérieure de l'élément situé immédiatement en dessous.

De préférence, un joint plat, rond ou ovale en élastomère est inséré dans le plan de joint entre la rehausse et l'élément situé immédiatement en dessous.

Le cas échéant, les rehausses comportent des ouvertures latérales pour y raccorder des entrées de fluide supplémentaires.

Une forme d'exécution de l'invention est décrite ci-après à titre d'exemple, en référence aux dessins annexés dans lesquels:
- la figure 1 est une vue en perspective d'un fond de regard conforme à l'invention;
- la figure 2 est une vue de dessus de ce fond de regard;
- la figure 3 est une vue en coupe suivant la ligne III-III de la figure 2;
- la figure 4 est une vue en coupe suivant la ligne IV-IV de la figure 2;
- la figure 5 est une vue de dessus d'une rehausse conforme à l'invention; et,
- la figure 6 est une vue en coupe suivant la ligne VI-VI de la figure 5;

Le fond de regard représenté sur les figures 1 à 4 est réalisé d'une seule pièce en matière plastique, par exemple du polyéthylène, par rotomoulage ou autre. Il est constitué d'un corps 1 de section cylindrique à double paroi, ouvert à sa partie supérieure, et comporte ainsi une double paroi latérale 2-3 et une double paroi inférieure 4-5.

Dans la double paroi latérale 2-3 sont ménagées des ouvertures circulaires 6 en forme de manchons pour y raccorder des tuyaux d'entrée ou de sortie de fluide, l'étanchéité étant assurée par un joint annulaire venant se loger dans une gorge 7 prévue à cet effet dans le manchon. Dans l'exemple de réalisation particulier décrit ici, on a prévu quatre ouvertures de grand diamètre et deux plus petites qui sont situées à un niveau supérieur, comme illustré sur la figure 3. De façon connue en soi, toutes ces ouvertures 6 sont normalement obturées du côté intérieur par un voile de matière 8 qu'il sera facile de découper sur le chantier en fonction des embranchements à réaliser.

Par ailleurs, la double paroi latérale 2-3 est munie dans sa partie supérieure d'un certain nombre de nervures 9 formant entretoises et qui assurent ainsi la rigidité de cette paroi sans l'obturer complètement.

Conformément à la présente invention, la rigidité de la double paroi inférieure 4-5 est assurée par des creux 10 ménagés dans la paroi extérieure 4 et qui forment de nervures de renforcement. Dans l'exemple particulier décrit ici, ces creux sont de forme tronconique et ils sont situés au niveau des passages de fluide, c'est-à-dire dans les parties les plus basses. De plus, le sommet desdits creux tronconiques fait ici partie intégrante de la paroi intérieure 5. Toutefois, lesdits sommets pourraient également prendre simplement appui contre la paroi intérieure sous l'influence de la pression de la terre environnante.

Le fond de regard qui vient d'être décrit est associé à une ou plusieurs rehausses telles que celle représentée en 11 sur les figures 5 et 6, afin de former un regard complet. Cette rehausse est essentiellement constituée d'un corps cylindrique en matière plastique ouvert aux deux extrémités et comporte également une double paroi latérale 12-13 correspondant à la double paroi latérale 2-3 du fond de regard 1. Elle est munie en partie basse d'une lèvre intérieure 14 destinée à venir s'emboîter dans la paroi latérale intérieure de l'élément inférieur constitué, soit par le fond de regard, soit par une autre rehausse.

Dans l'exemple de réalisation particulier décrit ici, la rehausse est également pourvue de trois ouvertures 16, analogues aux ouvertures 6 du fond de regard 1, avec une gorge 17 pour le joint d'étanchéité et un voile de matière 18 obturant normalement l'ouverture du côté intérieur. Par ailleurs, cette rehausse est également munie, à la fois en partie haute et en partie basse, de nervures 19 formant entretoises, qui assurent la rigidité de la double paroi latérale 12-13.

La mise en place du regard conforme à l'invention s'effectue de la manière suivante:

On pose d'abord le fond 1 et on remplit l'espace libre entre les parois latérales 2-3 et les parois inférieures 4-5 avec un produit du genre béton afin de le lester et d'augmenter sa rigidité. Grâce aux nervures tronconiques 10 prévues à cet effet, la double paroi inférieure 4-5 ne risque pas de s'affaiser et se trouve ainsi parfaitement remplie.

On réalise ensuite les raccordements nécessaires et on pose par dessus un certain nombre de rehausses telles que 11, jusqu'à atteindre le niveau du sol. La double paroi 12-13 de toutes ces rehausses est également remplie avec du béton, éventuellement armé, l'étanchéité étant assurée par la lèvre intérieure 14 venant en prise dans l'élément inférieur. De préférence, un joint plat, rond ou ovale en élastomère est inséré dans le plan de joint entre les différentes rehausses et également entre le fond et la rehausse située immédiatement au-dessus, afin d'améliorer l'étanchéité entre l'extérieur et l'intérieur du regard et d'éviter les entrées d'eau provenant de la nappe phréatique ou inversement d'éviter que les effluents polluent l'environnement.

Il ne reste plus alors qu'à enterrer le regard ainsi constitué, après avoir posé sur l'élément le plus élevé un couvercle amovible réalisé par exemple en béton armé.

## Revendications

1. Regard pour installations de transport de fluide, par exemple une installation de drainage ou d'égout, du type comprenant un fond de regard (1) en matière plastique à double paroi avec des ouvertures latérales (6) pour y raccorder des entrées et/ou des sorties de fluide, et une ou plusieurs rehausses (11) venant s'adapter sur le fond de regard, caractérisé en ce que la paroi inférieure extérieure (4) du fond de regard (1) est munie de creux (10) formant des nervures de renforcement.

2. Regard selon la revendication 1, caractérisé en ce que les creux (10) sont de forme tronconique.

3. Regard selon la revendication 1 ou 2, caractérisé en ce que le sommet des creux (10) fait partie intégrante de la paroi inférieure intérieure (5) du fond de regard (1).

4. Regard selon l'une quelconque des revendications 1 à 3, caractérisé en ce que le fond de regard (1) a une section circulaire.

5. Regard selon la revendication 4, caractérisé en ce que les rehausses (11) sont réalisées en matière plastique avec une double paroi circulaire (12-13) correspondant à la double paroi (2-3) du fond (1) et une lèvre inférieure (14) destinée à venir s'emboîter à l'intérieur de la paroi latérale intérieure de l'élément situé immédiatement en dessous.

6. Regard selon la revendication 5, caractérisé en ce qu'un joint plat, rond ou ovale en élastomère est inséré dans le plan de joint entre la rehausse et l'élément situé immédiatement en dessous.

7. Regard selon la revendication 5 ou 6, caractérisé en ce que les rehausses (11) comportent des ouvertures latérales (16) pour y raccorder des entrées de fluide supplémentaires.

## Patentansprüche

1. Einsteigeschacht für Fluid-Förderanlagen wie z.B. eine Drainage- oder Abwasseranlage, mit einer doppelwandigen Einsteigeschachtsohle (1) aus Kunststoff mit Seitenöffnungen (6) zum Anschließen von Fluid-Ein- und/oder Auslaßöffnungen daran und einem oder mehreren auf die Einsteigeschachtsohle paßenden Erhöhungselementen (11), dadurch gekennzeichnet, daß die äußere untere Wand (4) der Einsteigeschachtsohle (1) mit Verstärkungsrippen bildenden Aushöhlungen (10) versehen ist.

2. Einsteigeschacht nach Anspruch 1, dadurch gekennzeichnet, daß die Aushöhlungen (10) kegelstumpfartig ausgebildet sind.

3. Einsteigeschacht nach Anspruch 1 oder 2, dadurch gekennzeichnet, daß der Gipfel der Aushöhlungen (10) Bestandteil der inneren unteren Wand (5) der Einsteigeschachtsohle (1) ist.

4. Einsteigeschacht nach irgendeinem der Ansprüche 1 bis 3, dadurch gekennzeichnet, daß die Einsteigeschachtsohle (1) einen kreisförmigen Schnitt aufweist.

5. Einsteigeschacht nach Anspruch 4, dadurch gekennzeichnet, daß die Erhöhungselemente (11) aus Kunststoff mit einer kreisförmigen Doppelwand (12-13) ausgeführt werden, die der Doppelwand (2-3) der Sohle (1) entspricht, sowie mit einer unteren Lippe (14) zum Einstecken innerhalb der inneren Seitenwand des unmittelbar darunter liegenden Elements.

6. Einsteigeschacht nach Anspruch 5, dadurch gekennzeichnet, daß eine runde oder ovale flache Dichtung aus Elastomer in die Dichtungsebene zwischen dem Erhöhungselement und dem unmittelbar darunter liegenden Element eingesetzt ist.

7. Einsteigeschacht nach Anspruch 5 oder 6, dadurch gekennzeichnet, daß die Erhöhungselemente (11) Seitenöffunungen (16) zum Anschließen von zusätzlichen Fluid-Einlaßöffnungen daran aufweisen.

## Claims

1. An inspection manhole for fluid transport installations, e.g. a drainage or sewage installation, of the type comprising a doublewalled plastic manhole bottom (1) with side openings (6) for connecting fluid inlets and/or outlets thereto, and at least one or several heightening pieces (11) fitting on the manhole bottom, characterised in that the outer bottom wall (4) of the manhole bottom (1) is provided with hollows (10) forming reinforcing ribs.

2. The inspection manhole according to claim 1, characterized in that the hollows (1) are truncated cone-shaped.

3. The inspection manhole according to claim 1 or 2, characterized in that the top of the hollows (10) is an integral part of the inner bottom wall (5) of the manhole bottom (1).

4. The inspection manhole according to any of claims 1 to 3, characterized in that the manhole bottom (1) has a circular section.

5. The inspection manhole according to claim 4, characterized in that the heightening pieces (11) are made of plastic material with a circular double wall (12-13) corresponding to the double wall (2-3) of the bottom (1) and a bottom lip (14) for fitting into the inner side wall of the element located immediately thereunder.

6. The inspection manhole according to claim 5, characterized in that a fla t, round or oval elastomer joint is inserted into the joint plane between the heightening piece and the element located immediately thereunder.

7. The inspection manhole according to claim 5 or 6, characterized in that the heightening pieces (11) have side openings (16) for connecting further fluid inlets thereto.
